# FASCICULE DE BREVET EUROPEEN

(11) **EP 2 174 856 B1**
(45) Date de publication et mention de la délivrance du brevet: **20.08.2014**
(21) Numéro de dépôt: 09290769.0
(22) Date de dépôt: 09.10.2009
(51) Int. Cl.: B61F 5/52

(54) **Longeron de bogie**
Längsträger für Schienenfahrzeug
Side frame for railcar bogie

(30) Priorité: 10.10.2008 FR 0805598
(43) Date de publication de la demande: 14.04.2010
(73) Titulaire: C.G.L., 53960 Bonchamp les Laval (FR)
(72) Inventeur: Lelasseux, Gérard, 53960 Bonchamp les Laval (FR)
(74) Mandataire: Oudin, Stéphane

(56) Documents cités:
- WO-A-01/85522
- CH-A- 444 216
- US-A- 5 111 753

## Description

La présente invention concerne un longeron renforcé pour un bogie notamment destiné aux wagons de transport de marchandises.

On sait que la structure d'un bogie est essentiellement constituée de longerons qui sont réunis au voisinage de leur milieu par une traverse pivot.

Selon l'état de la technique, un bogie 1, tel que représenté sur la figure 1, comprend deux longerons 2, qui sont pourvus chacun d'une lumière à proximité de leur milieu, et réunis, au niveau de ladite lumière, par une traverse pivot 4. Cette dernière assure la liaison du bogie 1 avec le wagon par le biais d'une crapaudine 5. Afin d'assurer la liaison du wagon aux rails, les longerons 2 comportent, à chacune de leurs extrémités, des logements 3 aptes à recevoir des boîtes de roulements des essieux, qui accueillent des essieux. Le boggie comprend aussi d'autres éléments, bien connus de l'Homme de l'Art, qui ont été volontairement omis pour ne pas alourdir inutilement la figure, tels que notamment des amortisseurs, des systèmes de frein.

Un tel bogie est par exemple connu de WO 01/85522.

Afin de pouvoir supporter des charges importantes, les longerons 2 ont, en règle générale, une section verticale en forme globale de I ou en double T et sont composés d'une âme 6, d'une semelle supérieure 7 et d'une semelle inférieure 8 assemblées par soudure et dimensionnées pour supporter lesdites charges.

Toutefois, concernant ce dernier point, traditionnellement, les zones de fortes contraintes dues auxdites charges apparaissent dans les longerons 2 notamment dans la zone médiane du bogie à la jonction 9 entre l'âme 6 et la semelle inférieure 8, au niveau de la soudure. Ceci a pour effet de fragiliser ledit longeron 2, car les caractéristiques de résistance de la soudure sont moindres que celles de l'acier constituant l'assemblage.

Le but de la présente invention est donc de remédier à cet inconvénient en renforçant le longeron 2.

A cet égard, la présente invention concerne un longeron de bogie renforcé, destiné notamment aux wagons de transport de marchandises, ayant une section en forme générale de I et comprenant une âme, une semelle supérieure et une semelle inférieure assemblées par soudure, ledit longeron étant remarquable en ce que le longeron comporte un moyen de renfort permettant de déplacer la zone de contrainte maximale de la zone de soudure entre l'âme et la semelle inférieure vers une zone en plein métal.

Selon un mode de réalisation préféré, les moyens de renfort consistent en une forme spécifique de la semelle inférieure.

Selon ce mode de réalisation préféré, la forme spécifique de la semelle inférieure est une échancrure réalisée le long de chaque bord longitudinal de la semelle inférieure du longeron de part et d'autre de l'âme. Cette échancrure est de préférence progressive.

On comprend bien qu'en changeant la forme du longeron et surtout celle de sa semelle inférieure, on va modifier la répartition des contraintes et notamment en déplaçant la contrainte maximale de la zone soudée inférieure vers une zone en plein métal dans laquelle les contraintes admissibles sont plus élevées.

Le terme « zone en plein métal » utilisé dans le cadre de la présente invention, signifie que ladite zone se situe dans l'âme ou les semelles, à l'exception de leurs bords et des surfaces de contact entre lesdites âmes et semelles.

De plus, le terme « moyens de renfort » utilisé dans le cadre de la présente invention, signifie que ces moyens permettent un renforcement du longeron en sollicitant moins la partie faible dudit longeron à savoir la jonction entre l'âme et la semelle inférieure, au niveau de la soudure. Toutefois, on comprend bien que le fait de réaliser une échancrure sur la semelle inférieure du longeron, de part et d'autre de l'âme, a pour effet de rendre le longeron plus flexible. L'invention consiste donc à optimiser lesdites échancrures pour que le renforcement obtenu compense et soit plus important que l'augmentation de la flexibilité générée.

Le longeron selon l'invention est particulièrement intéressant en ce que sa fabrication est aisée et ne nécessite pas d'adjonction de matière, ce qui aurait pour effet d'augmenter son poids et son prix.

D'autres caractéristiques et avantages de l'invention ressortiront à la lecture de la description suivante, donnée uniquement à titre d'exemple, et faite en référence aux dessins annexés sur lesquels :
- la figure 1, déjà décrite, est une vue en perspective partielle d'un bogie selon l'état de la technique connu,
- la figure 2 est une vue en perspective d'un longeron selon l'invention,
- la figure 3, est une vue en perspective partielle d'une simulation d'un longeron sans moyen de renfort de l'art antérieur, ce longeron étant soumis à des contraintes mécaniques, cette simulation étant issue d'un calcul par éléments finis,
- la figure 4 est une vue en perspective partielle d'une simulation d'un longeron avec moyens de renfort selon l'invention, ce longeron étant soumis à des contraintes mécaniques, cette simulation étant issue d'un calcul par éléments finis. En référence à la figure 2, le longeron 10 de bogie renforcé selon l'invention, est destiné aux wagons de transport de marchandises.

Ce longeron 10 a une forme similaire au longeron 2 selon l'art antérieur représentée sur la figure 1. Ainsi, il présente une section verticale en forme globale de I ou de double T et est composé d'une âme 11 verticale, d'une semelle supérieure 12 et d'une semelle inférieure 13, toutes trois de forme globalement parallélépipédique, assemblées par soudure et dimensionnées pour supporter notamment les charges préconisées par les règles de construction. Lesdites semelles supérieure 12 et inférieure 13 sont globalement horizontales.

En outre, le longeron 10 est pourvu, d'une part, d'une lumière 14 à proximité du milieu de son âme 11 afin d'accueillir une traverse pivot qui assure la liaison du bogie avec le wagon et, d'autre part, à chacune de ses extrémités, de logements 15 aptes à recevoir des boîtes d'essieux, qui accueillent des essieux pour assurer le déplacement du bogie sur des rails.

L'homme du Métier n'aura aucune difficulté pour choisir un matériau adapté et déterminer les dimensions des différents éléments constitutifs du longeron 10 selon l'invention en fonction desdites charges.

Cependant, ledit longeron 10 diffère fondamentalement de l'art antérieur en ce qu'il comporte des moyens de renforts permettant de déplacer la zone de contrainte maximale de la zone de soudure entre l'âme 11 et la semelle inférieure 13 vers une zone en plein métal. Cette configuration permet d'accroître la résistance du bogie. En effet, on peut augmenter la valeur de ladite contrainte maximale puisque que cette dernière ne situe plus au niveau du cordon de soudure qui est situé de part et d'autre de l'âme 11 et qui est une zone de moindre résistance.

Ces moyens de renforts consistent avantageusement en une forme spécifique de la semelle inférieure 13.

Dans un mode de réalisation préféré, la forme spécifique de la semelle inférieure 13 consiste en une échancrure 16 réalisée le long de chaque bord longitudinal de la semelle inférieure 13 du longeron 10 de part et d'autre de l'âme 11 sensiblement au droit de la lumière 14 de l'âme 11. Ladite échancrure 16 est de préférence réalisée en enlevant de la matière de part et d'autre de l'âme 11 suivant une forme générale circulaire de grand rayon. Toutefois, on comprend que ces enlèvements de matière ne doivent pas être trop importants de manière à avoir une semelle inférieure 13 suffisamment large pour être compatible avec les contraintes mécaniques.

On comprend bien que le fait de réaliser de telles échancrures 16 sur la semelle inférieure 13 du longeron 10 a pour effet de diminuer localement le moment quadratique d'inertie du longeron 10, d'augmenter la flexibilité dudit longeron 2 et donc de diminuer le niveau de contrainte dans ladite zone des échancrures 16.

Le longeron 10 est, en utilisation normale, soumis à une combinaison complexe de multiples efforts mécaniques de type cisaillement, flexion, compression et torsion. Il faut donc faire appel à un calcul par élément finis pour appréhender les sollicitations mécaniques du longeron lorsque celui-ci est soumis à de tels efforts.

Ainsi, en référence aux figures 3 et 4, un calcul par éléments finis permet de visualiser, par des isolignes, la répartition des zones de contraintes entre un longeron 2 de l'art antérieur (figure 3) et un longeron 10 selon l'invention (figure 10). Ce calcul permet donc de mettre nettement en évidence que les échancrures 16 permettent non seulement de diminuer le niveau de contraintes mais aussi de modifier la répartition des contraintes et de déplacer la contrainte maximale 17 de la zone soudée inférieure vers une zone en plein métal dans laquelle les contraintes admissibles sont plus élevées, ce qui a finalement pour effet de renforcer le longeron 10.

Par ailleurs, le calcul par éléments finis permet optimiser la forme des échancrures 16 en fonction notamment du type de longeron 10, pour que le renforcement obtenu compense et soit plus important que l'augmentation de la flexibilité.

De plus, pour éviter d'avoir un coefficient de concentration de contrainte trop élevé, les échancrures 16 seront réalisées de façon progressive, c'est-à-dire que le raccordement des formes circulaires avec chacun des bords de la semelle inférieure 13 se fait par une autre forme circulaire à grand rayon qui est tangent aux surfaces adjacentes.

Par rapport au longeron 2 selon l'art antérieur, tel que représenté sur la figure 1, le longeron 10 selon l'invention présente des avantages importants :
- on augmente la résistante mécanique de l'ensemble du longeron 10 à moindre coût,
- on réduit le poids du longeron 10 (suppression de matière due aux échancrures 16).

On comprend bien que le surcoût d'un longeron 10 selon l'invention est limité, car il suffit juste de réaliser une échancrure 16 de part et d'autre de l'âme 11 sans ajout de matière : il n'y a donc pas de surcoût de matière et le surcoût de main-d'oeuvre reste raisonnable car on peut pratiquer lesdites échancrures 16 avant soudage du longeron 10.

Les longerons 10 selon l'invention peuvent être incorporés à tout type connu de bogie, et notamment conforme au bogie représenté sur la figure 1, en ce qui concerne les éléments autres que les longerons.

## Revendications

1. Longeron (10) de bogie renforcé, destiné notamment aux wagons de transport de marchandises, ayant une section en forme générale de I et comprenant une âme (11), une semelle supérieure (12) et une semelle inférieure (13) assemblées par soudure, **caractérisé en ce qu'**il comporte des moyens de renfort consistant en une échancrure (16) obtenue par enlèvement de matière et réalisée le long de chaque bord longitudinal de la semelle inférieure (13) du longeron de part et d'autre de l'âme (11).

2. Longeron (10) renforcé selon la revendication précédente, **caractérisé en ce que** les échancrures (16) sont réalisées suivant une forme générale circulaire de grand rayon.

3. Longeron (10) renforcé selon la revendication précédente, **caractérisé en ce que** les échancrures (16) sont réalisées de façon progressive, c'est-à-dire que le raccordement des formes circulaires avec chacun des bords de la semelle inférieure 13 se fait par une autre forme circulaire à grand rayon qui est tangent aux surfaces adjacentes.

## Patentansprüche

1. Verstärkter Längsträger (10) für Drehgestell, das insbesondere für Güterwagen bestimmt ist, aufweisend einen Querschnitt, der generell I-förmig ist und einen Steg (11), einen oberen Flansch (12) und einen unteren Flansch (13) aufweist, die durch Verschweißen zusammengefügt sind, **dadurch gekennzeichnet, dass** er Verstärkungseinrichtungen aufweist, die in einer bogenförmigen Aussparung (16) bestehen, welche durch Wegnehmen von Material erzielt wird und entlang jeder Längskante des unteren Flansches (13) des Längsträgers beiderseits des Stegs (11) realisiert ist.

2. Verstärkter Längsträger (10) nach dem vorhergehenden Anspruch, **dadurch gekennzeichnet, dass** die bogenförmigen Aussparungen (16) gemäß einer Form realisiert sind, die generell kreisförmig ist und großen Radius hat.

3. Verstärkter Längsträger (10) nach dem vorhergehenden Anspruch, **dadurch gekennzeichnet, dass** die bogenförmigen Aussparungen (16) in progressiver Weise realisiert sind, das heißt, dass der Anschluss der Kreisformen an jede der Kanten des unteren Flansches (13) mittels einer weiteren Kreisform von großem Radius erfolgt, welche die angrenzenden Flächen berührt.

## Claims

1. Reinforced side frame (10) for railcar bogie, intended in particular for railcars for the transport of goods, having a generally I-shaped section and comprising a core (11), an upper flange (12) and a lower flange (13) assembled via welding, **characterised in that** it comprises reinforcement means consisting of an indentation (16) obtained by removing material and carried out along each longitudinal edge of the lower flange (13) of the side frame on either side of the core(11).

2. Reinforced side frame (10) as claimed in the preceding claim, **characterised in that** the indentations (16) are carried out according to a generally circular shape with a large radius.

3. Reinforced side frame (10) as claimed in the preceding claim, **characterised in that** the indentations (16) are carried out progressively, i.e. the connecting of the circular shapes with each of the edges of the lower flange (13) is carried out by another circular shape with a large radius which is tangent to the adjacent surfaces.
